# FASCICULE DE BREVET EUROPEEN

(11) **EP 0 662 510 B1**
(45) Date de publication et mention de la délivrance du brevet: **12.06.2002**
(21) Numéro de dépôt: 95420002.8
(22) Date de dépôt: 05.01.1995
(51) Int. Cl.: C11D 1/14, C11D 1/37

(54) **Agents hydrotropes et compositions les contenant**
Hydrotrope Mittel und diese Mittel enthaltende Zusammensetzungen
Hydrotropic agents and compositions containing them

(30) Priorité: 06.01.1994 FR 9400229
(43) Date de publication de la demande: 12.07.1995
(73) Titulaire: STEPAN EUROPE, 38340 Voreppe (FR)
(72) Inventeur: Godefroy, Lionel, F-38430 Moirans (FR); Nivollet, Paul, F-38340 Voreppe (FR); Schwiening, Wolfgang, F-38430 Moirans (FR)
(74) Mandataire: Guerre, Dominique

(56) Documents cités:
- EP-A- 0 186 896
- WO-A-94/21768
- FR-A- 2 090 290
- FR-A- 2 099 203
- FR-A- 2 148 120
- GB-A- 1 055 709

## Description

La présente invention appartient au domaine des détergents tensioactifs et concerne plus particulièrement des agents hydrotropes destinés à permettre la formulation en concentration élevée des détergents.

On entend, selon l'invention, par tensioactivité, la propriété d'un produit en solution d'abaisser la tension interfaciale associée à une augmentation de la concentration du produit à l'interface.

Par hydrotropie, on entend la propriété d'un produit d'augmenter la solubilité d'une substance dans l'eau, sans pour autant que ce produit soit un solvant en sol. Cette propriété sera particulièrement exploitée dans l'invention, pour solubiliser dans l'eau des concentrations fortes de détergents tensioactifs.

Un agent hydrotrope peut en outre posséder des propriétés tensloactives.

Aujourd'hui, les préparations à base d'agents de surface, notamment des détergents tensioactifs, sont avantageusement formulées en quantités concentrées et ceci pour l'ensemble de leurs applications, industrielles et destinées à la grande consommation, telles que les détergents pour fibres, les détergents pour surface dure, les produits d'entretien divers, les cosmétiques, les produits du travail des métaux...

En effet, bien qu'étant plus complexes à préparer pour le fabricant, les formulations concentrées d'agents de surface sont avantageuses pour l'utilisateur, car elles sont plus économiques, moins encombrantes, moins lourdes à transporter. Ceci concerne aussi bien les préparations liquides, qu'elles soient monophasiques ou polyphasiques, que les préparations solides généralement préparées à partir de préparations liquides polyphasiques très concentrées.

Pour obtenir de telles préparations liquides, le formulateur a, à sa disposition, un certain nombre d'adjuvants parmi lesquels se trouvent les agents dispersants stabilisants, et les agents solubilisants ou hydrotropes.

Un bon agent hydrotrope doit non seulement solubiliser le détergent dans l'eau quand il s'y trouve en concentrations élevées, mais il doit en outre stabiliser la formulation obtenue, et ceci à des températures assez basses, lorsque l'utilisation faite le nécessite.

En plus de leur caractère hydrotrope, les agents solubilisants doivent satisfaire à des normes réglementaires concernant leur toxicité et leur biodégradabilité, ainsi qu'aux souhaits des utilisateurs concernant notamment l'impact de ces agents sur l'environnement. Ainsi, ces agents doivent être peu ou non nocifs pour l'homme et l'environnement, non bioaccumulables. biodégradables, non volatils et ne doivent pas libérer de sous-produits résistants.

Parmi les agents hydrotropes utilisés couramment, on rencontre les solvants du type alcool, les arylsulfonates de faible poids moléculaire, tels que les benzène-sulfonates, les toiuène-sulfonates, les xylènesulfonates, les cumènes-sulfonates, ainsi que les alcoolsulfates à chaîne carbonée courte, de préférence à 8 atomes de carbone.

Tous ces agents hydrotropes présentent des inconvénients.

Les solvants alcooliques sont pour la plupart volatils et entrent dans la catégorie des VOC (Volatile Organic Compound) susceptibles du fait de leur volatilité de participer à la réduction de la teneur en ozone et à l'effet de serre. Ils sont au surplus facilement inflammables.

Les aryl-sulfonates, en raison de la présence de noyaux aromatiques dans leur structure, sont supposés conduire à des sous-produits relativement persistants et nocifs pour l'environnement aquatique. Enfin les alcool-sulfates sont facilement hydrolysables et donc d'un emploi plus limité.

Selon le document FR-A-2 148 120, il est décrit l'utilisation d'alkyl-sulfonates monosulfonatés, ayant soit 7, soit 8 atomes de carbone, à titre d'agent hydrotrope, susceptibles d'être incorporés dans des compositions détergentes. Le caractère hydrotrope de tels agents n'est plus toujours suffisant pour les préparations détergentes actuellement commercialisées, très concentrées en agent détergent tensioactif.

De plus, de tels agents sont présentés préférentiellement sous forme liquide, ce qui nécessite une dilution importante pour leur mise en oeuvre, ce qui est pénalisant au plan économique.

L'objet de la présente invention est un agent hydrotrope qui d'une part possède une bonne solubilité dans l'eau et une excellente hydrotropie, mais qui d'autre part est non volatil et totalement biodégradable.

Cet agent hydrotrope qui exerce notamment son effet sur les composés tensioactifs détergents, qu'ils soient anioniques, non ioniques ou amphotères, possède au surplus des propriétés tensioactives qui viennent compléter celles du composé tensioactif solubilisé, ce qul d'un point de vue économique n'est pas négligeable.

Selon l'invention, l'agent hydrotrope est identique au produit susceptible d'être obtenu selon le procédé de l'exemple 1, ou 2, ou 3 ci-après.

Les agents hydrotropes répondant à la définition de la présente invention possèdent un pouvoir solubilisant souvent supérieur à celui des arylsulfonates couramment utilisés aujourd'hui, et permettent donc d'accéder à de nouvelles présentations de compositions détergentes encore plus concentrées.

Par rapport aux agents hydrotropes décrits selon FR-A-2 148 120 mentionné précédemment dans la description, les agents hydrotropes de l'invention, obtenus par le mélange spécifique décrit ci-dessus, ont, dans les mêmes conditions, une plus grande solubilité, une présentation commerciale plus aisée, ou plus concentrée, pour une tenue au froid identique, donc plus économique, et confèrent une meilleure stabilité des préparations résultantes, à faible température.

Un autre objet de l'invention est une composition détergente comprenant un composé tensioactif et un agent hydrotrope dudit agent tensioactif, conformément à l'invention.

En outre, les agents hydrotropes de l'invention confèrent aux compositions les contenant une meilleure résistance à la cristallisation, sous l'effet de l'abaissement de la température, et possèdent un faible pouvoir moussant, ce qui en permet une manipulation aisée.

Au surplus, ces agents présentent une bonne résistance à l'hydrolyse, dans une large zone de pH, et une bonne résistance vis-à-vis des produits oxydants comme les hypochlorites par exemple.

Les caractéristiques et avantages de la présente invention sont à présent illustrés par les Exemples 1 à 4 suivants, dans lesquels les Exemples 1 à 3 illustrent les procédés d'obtention des agents hydrotropes de l'invention et l'Exemple 4 illustre des compositions de l'invention.

### EXEMPLE 1

Dans un premier réacteur chauffant, agité, on place 201,6 g d'α-oléfine en C₈, 151,2 g d'isopropranol; 97,2 g d'eau et 10,44 g de tertio-butyl-perbenzoate.

On chauffe vers 76-78°C sous agitation et on maintient à reflux pendant 30 minutes.

Dans un second réacteur, on place 291 g d'eau et on introduit sous agitation 145 g de métabisulfite de sodium puis 39,7 g de lessive de soude à 30%. Après dissolution, on maintient un léger bullage d'azote dans cette solution dénommée B.

Après les 30 minutes de reflux, on Introduit dans le premier réacteur 5% en poids de la solution B et on attend que le pH remonte vers 8, tout en maintenant ce dernier entre 7 et 8.

SI le pH devient inférieur ou égal à 7, on arrête l'introduction de la solution B.

Si le pH devient supérieur ou égal à 8, on accélère l'introduction de la solution B.

Après la fin de l'introduction de la solution B (durée 6 à 8 heures), on laisse le milieu réactionnel pendant une heure à reflux.

On introduit l'anhydride sulfureux le plus lentement possible et on stabilise le pH vers 5,5-6.

On distille avec un courant d'azote en chauffant progressivement, eton arrête la distillation lorsque le poids du distillat atteint 20% du poids de mise en oeuvre.

On détermine la teneur de la matière sèche par la technique classique de mesure de la matière sèche, en plaçant dans le cas présent 3 g du produit obtenu pendant 6 heures dans une étuve de 105°C. La matière sèche déterminée à 43% est ajustée par ajout d'eau.

On traite par H₂O₂ 130 volumes si nécessaire afin que la teneur en sulfite de sodium soit inférieure à 0,1 %.

Environ 940 g de produit **1** sont finalement obtenus qui contiennent au minimum 25% en poids d'octyl-1-sulfonate constituant la fraction majoritaire, et de 5 à 10% en poids d'octyl-disulfonate.

### EXEMPLE 2

Dans un premier réacteur, on place 61 g d'α-oléfine en C₆, 142 g d'α-oléfine en C₈, 171 g d'isopropranol, 120 g d'eau et 12 g de tertio-butyl perbenzoate.

On chauffe sous agitation et à reflux 76°C. La pression est de l'ordre de 1 bar pendant 30 minutes.

Dans un second réacteur, on place 327 g d'eau et sous agitation, on met 164 g de métabisulfite de soude, puis 45 g de lessive de soude.

Après dissolution, on laisse cette solution appelée B sous bullage d'azote.

Après les 30 minutes de reflux, on introduit 5% en poids de la solution B dans le premier réacteur et on attend que le pH remonte vers 8 tout en maintenant le pH entre 7 et 8.

Si le pH devient inférieur ou égal à 7, on arrête l'introduction de la solution B.

Si le pH devient supérieur ou égal à 8, on accélère l'introduction de la solution B.

Après la fin de l'introduction de la solution B (durée 6 à 8 heures) on laisse le milieu réactionnel pendant une heure à reflux.

On introduit alors l'anhydride sulfureux le plus lentement possible et on stabilise le pH vers 5,5-6.

On distille avec un courant d'azote en chauffant progressivement, eton arrête la distillation lorsque le poids du distillat atteint 20% du poids de mise en oeuvre.

La matière sèche déterminée à 43% (par la même technique classique de mesure, 3 g pendant 6 heures à 105°C) est ajustée par ajout d'eau.

On traite si nécessaire par H₂O₂ 130 volumes afin que la teneur en sulfite de sodium soit inférieure à 0,1%.

Environ 100 g de produit 2 sontfinalement obtenus et qui contiennent au minimum 25% en poids d'alkyl (C₆ et C₈)-1-sulfonate et de 5 à 10% en poids d'alkyl (C₆ et C₈)-disulfonate.

### EXEMPLE 3

Dans un premier réacteur pouvant travailler sous une pression de 2 à 3 bars, on place 1073 g d'α-oléfine en C₆, 605 g d'isopropranol, 418 g d'eau et 55 g de terrio-butyl-perbenzoate.

On chauffe sous agitation en maintenant à reflux à 55°C.

Dans un second réacteur, on place 1016 g d'eau et on introduit sous agitation 577 g de métabisulfite de sodium, puis 157 g de lessive de soude à 30%.

Après dissolution, on maintient un léger bullage d'azote dans cette solution dénommée B.

Après les 30 minutes de reflux, on introduit 5% en poids de la solution B dans le premier réacteur et on porte la température à 75-80°C (donc sous pression) jusqu'à ce que le pH remonte vers 8 tout en maintenant ce dernier entre 7 et 8.

Si le pH devient inférieur ou égal à 7, on arrête l'introduction de la solution B.

Si le pH devient supérieur ou égal à 8, on accélère l'introduction de la solution B.

Après la fin de l'introduction de la solution B (durée 6 à 8 heures) on laisse le mélange réactionnel pendant une heure à la même température.

On introduit alors l'anhydride sulfureux le plus lentement possible et on stabilise le pH vers 5,5-6,

On distille ensuite à pression atmosphérique avec un léger courant, et on arrête la distillation lorsque la teneur en isopropanol dans le produit est inférieure à 4%, voire plus basse selon le point éclair recherché.

La matière sèche déterminée à 43% (par la technique classique de mesure, 3 g pendant 6 heures à 105°C) est ajustée par ajout d'eau.

On traite par H₂O₂ 130 volumes afin que la teneur en sulfite de sodium soit inférieure à 0,1 %.

Environ 4245 g de produit 3 sont finalement obtenus qui contiennent au minimum 25% en poids d'hexyl-1-sulfonate constituant la fraction majoritaire, et de 5 à 10% en poids d'hexyl-disulfonate de sodium.

Le produit **2** obtenu selon le procédé décrit dans l'Exemple 2 peut être préparé par mélange des produits **1** et **3**.

Les produits **1, 2, 3** ont, tels qu'obtenus dans les Exemples 1, 2 et 3, c'est-à-dire dans l'eau, une température de cristallisation acceptable pour un utilisateur, c'est-à-dire qu'ils sont liquides à 20°C et sont parfaitement homogènes à partir de :
- environ 17°C pour le produit **1**,
- environ 7°C pour le produit **2** obtenu par le mélange 70/30 en poids des produits **1** et **3**,
- environ 5°C pour le produit **3**.

L'Exemple suivant porte sur des formulations telles que des produits de nettoyage et fournissent les concentrations nécessaires en composé hydrotrope pour obtenir des formulations homogènes (sans phase solide) à une température définie fournie.

### EXEMPLE 4

Composition de la formulation **4** (% Poids):
- Alcool oxo C13 éthoxylé à 6 OE^{a)} 2
- Sodium métasilicate 2,4
- Sodium tripolyphosphate 2,4
- Sodium carbonate 3,2
- Agent hydrotrope N X (cf tableau)
- Eau déionisée qsp 100%

Composition de la formulation **5** (% poids):
- Nonylphénol 10 OEa) 10
- Tripotassiumpolyphosphate (TKPP) 10
- Agent hydrotrope N X (cf tableau)
- Eau déionisée qsp 100%

Composition de la formulation **6** (% poids):
- Nonylphénol 8 OEa) 4
- Phosphate trisodique 5
- Sodium métasilicate 2
- EDTA.4Na 0,2
- Agent hydrotrope N X (cf tableau)
- Eau déionisée qsp 100 %

Composition des formulations **7** et **8** (% poids)

| | | |
|---|---|---|
| Formulations | **7** | **8** |
| -Sodium laurylbenzène suifonate | 1,1 | 2,2 |
| -NaOH | 5 | 10 |
| -EDTA.4Na | 0,2 | 0,4 |
| -Agent hydrotrope N | X | X |
| -Eau déionisée | qsp 100 | qsp 100 |

a) l'indice OE correspond au nombre de molécules d'oxyde d'éthylène condensées par molécule d'alcool.

Les valeurs données dans le tableau correspondent aux pourcentages en poids de matières sèches de l'agent hydrotrope nécessaire à la clarification de la formulation à une température de **a)** 10°C, **b)** 25°C et **c)** 20°C.

Les faibles concentrations d'agents hydrotropes de l'invention nécessaires à la clarification des formulations démontrent leur bonne efficacité par rapport au xylène sulfonate classiquement utilisé.

## Revendications

1. Agent hydrotrope, notamment de composés tensioactifs détergents, comprenant des alkyl-sulfonates, **caractérisé en ce que** ledit agent est identique au produit susceptible d'être obtenu selon le procédé de l'exemple 1, ou 2, ou 3.

2. Composition détergente comprenant un agent tensioactif, **caractérisée en ce qu'**elle comprend en outre un agent hydrotrope selon la revendication 1.

## Claims

1. Hydrotropic agent, in particular for detergent surface-active compounds, comprising alkylsulfonates, **characterized in that** said agent is obtainable according to the process of example 1, or 2, or 3.

2. Detergent composition comprising a surface-active compound, **characterized in that** it additionally comprises a hydrotropic agent according to claim 1.

## Patentansprüche

1. Hydrotropes Mittel, insbesondere tensioaktive Detergenszusammensetzungen, welches Alkylsulfonate aufweist, **dadurch gekennzeichnet, daß** das Mittel gleich einem Erzeugnis ist, das nach dem Verfahren von Beispiel 1 oder 2 oder 3 erhältlich ist.

2. Detergenssusammensetzung, die ein tensioaktives Mittel aufweist, **dadurch gekennzeichnet, daß** diese Zusammensetzung außerdem ein hydrotropes Mittel nach Anspruch 1 aufweist.
